# EUROPÄISCHE PATENTANMELDUNG

(11) **EP 4 783 217 A1**
(43) Veröffentlichungstag der Anmeldung: **29.07.2026**
(21) Anmeldenummer: 25220854.1
(22) Anmeldetag: 04.12.2025
(51) Int. Cl.: H01H 50/54

(54) **SCHALTGERÄT**

(30) Priorität: 27.01.2025 DE 102025102802
(71) Anmelder: Ellenberger & Poensgen GmbH, 90518 Altdorf (DE)
(72) Erfinder: HOFMEISTER, Lothar, 92318 Neumarkt (DE); HOLBE, Stefan, 90425 Nürnberg (DE); KAISER, Julian, 91058 Erlangen (DE); KÖPF, Hendrik-Christian, 90480 Nürnberg (DE)
(74) Vertreter: FDST Patentanwälte

(57) **Zusammenfassung**

Die Erfindung betrifft ein Schaltgerät (12) mit einem Gehäuse (14), in dem ein mechanischer Schalter (22) angeordnet ist, der eine in eine Öffnungsrichtung (40) beweglich gelagerte Kontaktbrücke (32) mit einem Bewegkontakt (36) und einen Anschluss (24) mit einem Festkontakt (28) aufweist. Der mechanische Schalter (22) ist derart ausgebildet, dass bei einer Bewegung der Kontaktbrücke (32) in Öffnungsrichtung (40) der Bewegkontakt (36) von dem Festkontakt (28) beabstandet und bei einer Bewegung der Kontaktbrücke (32) entgegen der Öffnungsrichtung (40) dem Festkontakt (28) angenähert wird. Das Schaltgerät (12) weist ferner einen elektromechanischen Antrieb (42), der an der Kontaktbrücke (32) angebunden ist, und eine Rückstellfeder (54) auf, mittels derer die Kontaktbrücke (32) entgegen der Öffnungsrichtung (40) mit einer Federkraft beaufschlagt ist.

## Beschreibung

Die Erfindung betrifft ein Schaltgerät. Das Schaltgerät umfasst ein Gehäuse, in dem ein mechanischer Schalter angeordnet ist, der eine in eine Öffnungsrichtung beweglich gelagerte Kontaktbrücke mit einem Bewegkontakt und einen Anschluss mit einem Festkontakt aufweist.

Üblicherweise werden Schutzschalter zur Absicherung einer elektrischen Leitung oder eines Geräts gegenüber einer Fehlfunktion des zugeordneten Stromkreises herangezogen, beispielsweise einer übermäßigen anliegenden elektrischen Spannung oder eines übermäßigen fließenden elektrischen Stroms. Dieser tritt beispielsweise bei einer Vorschädigung des abzusichernden Geräts oder der elektrischen Leitung auf. In diesem Fall erfolgt mittels des Schutzschalters ein Unterbrechen des Stromflusses, sodass eine weitere Beschädigung vermieden wird.

Zum Unterbrechen des Stromflusses weist der Schutzschalter ein Schaltgerät mit einem Schalter auf. Zur Bereitstellung eines Berührschutzes und zur leichten Montage ist der Schalter dabei innerhalb eines Gehäuses angeordnet. Der Schalter ist beispielsweise als Halbleiterschalter ausgestaltet. Dieser weist konstruktionsbedingt einen Innenwiderstand auf, weswegen dieser bei Betrieb erwärmt wird, zumindest wenn ein vergleichsweise großer elektrischer Strom geführt wird. Somit ist eine Kühlung erforderlich. Auch ist ein Wirkungsgrad verringert.

In einer Alternative hierzu ist der Schalter mechanisch ausgestaltet, bei dem ein elektrischer Widerstand verringert ist. Der mechanische Schalter weist üblicherweise einen Bewegkontakt auf, der bezüglich eines Festkontakts verbracht werden kann. Wenn diese zueinander beabstandet sind, ist der mechanische Schalter geöffnet. Wenn der Bewegkontakt an dem Festkontakt anliegt, ist der mechanische Schalter geschlossen, sodass ein elektrischer Stromfluss über den mechanischen Schalter ermöglicht ist.

Üblicherweise ist der Bewegkontakt zumindest indirekt mittels einer Feder beaufschlagt, wobei die wirkende Federkraft derart ist, dass der Bewegkontakt von dem Festkontakt beabstandet wird. Damit ein gewünschtes Stromführen mittels des mechanischen Schalters ermöglicht ist, ist üblicherweise eine Verklinkung vorhanden, die erste gelöst wird, wenn eine bestimmte Bedingung vorliegt, sodass der Bewegkontakt von dem Festkontakt beabstandet wird. Die Verklinkung ist dabei beispielsweise als ein Bimetallelement ausgestaltet, über das der mittels des Schaltgeräts geführte elektrische Strom geführt wird. Bei einem übermäßigen elektrischen Strom wird das Bimetallelement erwärmt, weswegen der mechanische Schalter geöffnet wird.

In einer Weiterbildung ist zudem ein elektromechanischer Antrieb vorhanden, der ebenfalls auf den Bewegkontakt wirkt. Dieser ist dabei zweckmäßigerweise derart ausgebildet, dass bei Bestromen des Antriebs der mechanische Schalter in den elektrisch leitenden Zustand versetzt wird. Das Öffnen erfolgt dabei beispielsweise lediglich mittels der Feder. Dabei wird zum Beispiel der mechanische Schalter lediglich in dem geschlossenen Zustand gehalten, solange der Antrieb bestromt wird, was eine Sicherheit erhöht. Damit dabei eine hohe Schaltgeschwindigkeit realisiert wird, ist es erforderlich, dass mittels der Feder eine hohe Kraft ausgeübt wird, was zu einer erhöhten Baugröße, einer verkomplizierten Montage und einem großbauenden Gehäuse führt.

Bei einer Weiterbildung hierzu wird zum Öffnen zudem der Antrieb in entgegengesetzter Richtung bestromt, sodass mittels des Antriebs auch der Bewegkontakt von dem Festkontakt beabstandet wird. In diesem Fall ist jedoch zunächst eine Ummagnetisierung des Antriebs erforderlich, weswegen die auf den Bewegkontakt wirkende Kraft erst sukzessive ansteigt. Folglich erfolgt zunächst ein vergleichsweise langsames Öffnen des mechanischen Schalters. Damit die Schaltgeschwindigkeit vergrößert ist, ist ein vergleichsweise starker Antrieb erforderlich, weswegen eine Baugröße und Herstellungskosten vergrößert sind.

Der Erfindung liegt die Aufgabe zugrunde, ein besonders geeignetes Schaltgerät anzugeben, wobei vorteilhafterweise eine Schaltgeschwindigkeit erhöht und/oder Herstellungskosten reduziert sind.

Erfindungsgemäß wird diese Aufgabe durch die Merkmale des Anspruchs 1 gelöst. Vorteilhafte Weiterbildungen und Ausgestaltungen sind Gegenstand der Unteransprüche.

Das Schaltgerät dient insbesondere dem Schalten eines elektrischen Stroms, also insbesondere dem Erstellen und/oder Unterbrechen eines elektrischen Stromflusses. Hierfür weist das Schaltgerät zweckmäßigerweise zwei Zustände auf, nämlich einen elektrisch leitenden Zustand, der auch als geschlossener Zustand bezeichnet wird. In diesem Fall ist es möglich, mittels des Schaltgeräts den elektrischen Strom zu führen. Bei dem anderen Zustand, der als geöffneter oder elektrisch nichtleitender Zustand bezeichnet wird, ist insbesondere ein elektrischer Stromfluss über das Schaltgerät nicht möglich. Beispielsweise ist das Schaltgerät manuell betätigt/betätigbar, sodass es sich bei dem Schaltgerät um einen Handschalter handelt. Alternativ oder in Kombination hierzu ist es zum Beispiel möglich, das Schaltgerät elektrisch zu betätigen und somit insbesondere aus der Ferne. In einer weiteren Alternative ist das Schaltgerät beispielsweise automatisch betätigt, zweckmäßigerweise in Abhängigkeit von bestimmten Bedingungen. Geeigneterweise ist das Schaltgerät ein Bestandteil eines Schutzschalter oder eines Schütz.

Der Schutzschalter dient zum Beispiel der Absicherung eines Geräts, und der Schutzschalter ist beispielsweise ein Geräteschutzschalter. Alternativ oder in Kombination hierzu dient der Schutzschalter der Absicherung einer Leitung und ist somit ein Leitungsschutzschalter. Insbesondere wird der Schutzschalter in einem Gleichspannungskreis eingesetzt, also zum Beispiel zwischen einer Last und einer Gleichspannungsquelle oder dergleichen, sodass insbesondere ein Stromkreis gebildet ist. Vorzugsweise liegt hierbei im Gleichspannungskreis eine elektrische Gleichspannung zwischen 400 V und 650 V an, also insbesondere höherer Gleichspannung. Vorzugsweise wird der Schutzschalter zur Absicherung eines Aktors bei einer Industrieanlage verwendet. Der Aktor bildet hierbei insbesondere die Last. Zweckmäßigerweise wird der Schutzschalter oder zumindest das Schaltgerät im Bereich der Industrieautomation verwendet. Insbesondere ist die mittels des Schutzschalters/Schaltgeräts geschaltete elektrische Spannung 24 V, 48 V, 380 V, 650 V, 760 V. Bei einer Alternative wird der Schutzschalter zur Absicherung oder zumindest das Schaltgerät zum Schalten einer Straßenbeleuchtung, eines Schiffsbordnetzes, Bahnanwendungen-Infrastruktur, Bahnanwendungen-Antrieb oder im Bereich der elektrifizierten Luftfahrt verwendet. Bei einer weiteren Alternative wird der Schutzschalter / das Schaltgerät im Ausbau und Integration erneuerbarer Energieerzeuger, bei Inselnetzen, im privaten häuslichen Bereich, in Gewächshäusern, bei der Elektrifizierung straßengebundener Mobilität (Elektromobilität), Landwirtschaft oder bei Baustellenfahrzeugen verwendet. Die verwendet elektrische (Gleich-)Spannung ist dabei zum Beispiel zwischen 1500 V und 3000 V oder beträgt 110 V, 380 V, 400 V 800 V, 1000 V 1500 V, 3000 V. Zusammenfassend wird alternativ zur Anwendung bei einer Industrieanlage der Schutzschalter / das Schaltgerät beispielsweise bei einem Elektrofahrzeug verwendet, wie einem Kraftfahrzeug, einem Flugzeug oder einem Schiff/Boot.

In einer Alternative hierzu ist beispielsweise das Schaltgerät als ein Trennschalter ausgebildet oder einen Bestandteil davon, der auch als Trenner bezeichnet wird. Beispielsweise umfasst das Schaltgerät einen mechanischen Hebel, mittels dessen der Schaltzustand des Steuergeräts verändert werden kann.

Das Schaltgerät umfasst zweckmäßigerweise zwei Geräteanschlüsse, an die im Montagezustand weitere Bestandteile des Stromkreises angeschlossen sind. Hierfür sind die Geräteanschlüsse geeignet, insbesondere vorgesehen und eingerichtet. Zweckmäßigerweise ist hierfür an dem jeweiligen Geräteanschluss ein Kabel oder eine Stromschiene angeschlossen, wobei ein Querschnitt dieser zum Beispiel zwischen 10 mm2 und 100 mm2 oder zwischen 25 mm2 und 92 mm2 ist. Der Querschnitt beträgt beispielsweise 16 mm2, 25 mm2 oder 35 mm2. Der Querschnitt ist beispielsweise 6 mm2, zwischen 6mm2 und 16 mm2 oder zwischen 16 mm2 und 50 mm2. Insbesondere sind die Geräteanschlüsse nach Art von Käfigklemmen ausgebildet oder umfassen zumindest diese. Die beiden Geräteanschlüsse sind zweckmäßigerweise mittels eines Strompfads miteinander elektrisch verbunden. Beispielsweise sind hierbei die beiden Geräteanschlüsse mittels des Strompfads direkt miteinander elektrisch kontaktiert, oder mit dem Strompfad ist noch ein weiteres Bauteil elektrisch in Reihe geschaltet, über das und den Strompfad dann die beiden Geräteanschlüsse elektrisch miteinander verbunden sind.

Das Schaltgerät weist ein Gehäuse auf, das vorzugsweise aus einem Kunststoff gefertigt ist. In dem Gehäuse sind geeigneterweise sämtlich anderen Bauteile des Schaltgeräts angeordnet. Zweckmäßigerweise bildet das Gehäuse eine äußere Begrenzung des Schaltgeräts. Somit ist ein Berührschutz bereitgestellt, und die Bauteile sind vor Umgebungseinflüssen geschützt. Beispielsweise ist das Gehäuse einteilig ausgestaltet, was eine Dichtheit erhöht. Alternativ hierzu ist das Gehäuse aus mehreren Gehäuseteilen zusammengesetzt. Besonders bevorzugt ist das Gehäuse mittels zweier aufeinander gesetzter Schalen gebildet. Somit ist eine Montage erleichtert. Der Strompfad ist geeigneterweise in dem Gehäuse angeordnet. Zweckmäßigerweise sind die etwaigen Geräteanschlüsse in das Gehäuse eingebracht, sodass eine elektrische Kontaktierung des Strompfads von außerhalb des Gehäuses ermöglicht ist.

Das Schaltgerät weist einen mechanischen Schalter auf, der in dem Gehäuse angeordnet ist. Zweckmäßigerweise bildet dabei der mechanische Schalter einen Bestandteil des Strompfads. Somit ist der mechanische Schalter elektrisch zwischen die beiden Geräteanschlüsse des Schaltgeräts geschaltet. Folglich ist es möglich, mittels des mechanischen Schalters einen elektrischen Stromfluss über den ersten Strompfad zu schalten. Beispielsweise weist der Strompfad noch weitere Bauteile auf, oder zum Beispiel ist der Strompfad lediglich mittels des mechanischen Schalters sowie etwaiger elektrischer Leitungen, wie Stromschienen, die zu dem mechanischen Schalter führen, gebildet. Somit sind Herstellungskosten reduziert.

Der mechanische Schalter weist eine Kontaktbrücke mit einem Bewegkontakt auf. Zum Beispiel umfasst die Kontaktbrücke einen Brückenkörper, an dem der Bewegkontakt befestigt ist. Beispielsweise ist dabei der Bewegkontakt einstückig mit dem Brückenkörper, oder zweckmäßigerweise sind der Bewegkontakt und der Brückenkörper aus unterschiedlichen Materialien erstellt. Insbesondere ist der Brückenkörper aus einem Kupfer gefertigt. Zum Beispiel ist der Bewegkontakt an dem Brückenkörper festgelötet, festgeschweißt oder festgenietet. Insbesondere ist hierbei die Kontaktbrücke, geeigneterweise der etwaige Brückenkörper, streifenartig und weist somit eine Hauptausdehnungsrichtung auf. Vorzugsweise ist dabei der Bewegkontakt einem der Enden der Kontaktbrücke in der Hauptausdehnungsrichtung zugeordnet. Zudem weist der mechanische Schalter einen Anschluss mit einem Festkontakt auf. Der Anschluss weist geeigneterweise einen Anschlusskörper auf, der zum Beispiel aus einem Kupfer erstellt ist. Beispielsweise ist der Festkontakt aus dem gleichen Material wie eine der Anschlusskörper erstellt und insbesondere an diesen angeformt. Zweckmäßigerweise jedoch sind dies aus unterschiedlichen Materialien gefertigt, vorzugsweise aus einem Metall. Beispielsweise ist der Festkontakt an dem Anschlusskörper festgelötet, festgeschweißt oder festgenietet.

Der Anschluss oder zumindest der Festkontakt sind zweckmäßigerweise starr an dem Gehäuse gehalten, sodass eine Relativbewegung des Festkontakts bezüglich des Gehäuses nicht möglich ist. Die Kontaktbrücke ist in einer Öffnungsrichtung beweglich gelagert, insbesondere bezüglich des Festkontakts und/oder bezüglich des Gehäuses. Somit ist es möglich, die Kontaktbrücke und daher auch den Bewegkontakt, zu bewegen. Dabei ist der mechanische Schalter derart ausgebildet, dass bei einer Bewegung der Kontaktbrücke in der Öffnungsrichtung der Bewegkontakt von dem Festkontakt beabstandet wird. Bei einer Bewegung der Kontaktbrücke entgegen der Öffnungsrichtung hingegen wird der Bewegkontakt dem Festkontakt angenähert. Hierbei ist es zweckmäßigerweise möglich, mittels Bewegens des Bewegkontakts entgegen der Öffnungsrichtung den Bewegkontakt an den Festkontakt anzulegen, sodass ein direkter mechanischer Kontakt zwischen diesen besteht. In diesem Zustand ist der mechanische Schalter vorzugsweise elektrisch leitend und/oder geschlossen. Insbesondere wird hierbei mittels der Anlage des Bewegkontakts an dem Festkontakt die Bewegung der Kontaktbrücke entgegen der Öffnungsrichtung begrenzt. Bei Bewegen der Kontaktbrücke in Öffnungsrichtung hingegen erfolgt ein Beabstanden der beiden Kontakte voneinander, sodass zwischen diesen insbesondere ein Luftspalt gebildet wird. In diesem Zustand ist der mechanische Schalter vorzugsweise elektrisch nichtleitend und/oder geöffnet. Folglich ist es möglich, mittels Bewegens der Kontaktbrücke einen Schaltzustand des mechanischen Schalters zu ändern.

Das Schaltgerät umfasst einen elektromechanischen Antrieb, der geeigneterweise ebenfalls in dem Gehäuse angeordnet ist. Der elektromechanische Antrieb ist an der Kontaktbrücke angebunden, sodass diese mittels des elektromechanischen Antriebs verstellt werden kann. Folglich ist der mechanische Schalter mittels des elektromechanischen Antriebs angetrieben. Dabei ist es mittels Betriebs des Antriebs möglich, den Schaltzustand des mechanischen Schalters zu verändern.

Das Schaltgerät umfasst ferner eine Rückstellfeder. Mittels dieser ist die Kontaktbrücke entgegen der Öffnungsrichtung mit einer Federkraft beaufschlagt. Die Rückstellfeder ist somit derart angeordnet und/oder ausgebildet, dass die Federkraft auf die Kontaktbrücke aufgebracht wird, wobei die Federkraft entgegen der Öffnungsrichtung gerichtet ist. Beispielsweise liegt dabei die Rückstellfeder mechanisch direkt oder über weitere Bestandteile an der Kontaktbrücke an. Zweckmäßigerweise ist das Schaltgerät derart ausgebildet, dass mittels der Rückstellfeder der mechanische Schalter geschlossen wird, insbesondere wenn der Antrieb nicht betrieben ist und/oder die Kontaktbrücke nicht gesperrt ist, also prinzipiell eine Bewegung der Kontaktbrücke ermöglicht ist. Zum Beispiel wird dabei in jeder Stellung/Position der Kontaktbrücke mittels der Rückstellfedern die Federkraft entgegen der Öffnungsrichtung auf die Kontaktbrücke ausgeübt, oder zumindest solange, bis der Bewegkontakt an dem Festkontakt anliegt. Zweckmäßigerweise erfolgt aber auch in diesem Fall das Bereitstellen der Federkraft, sodass ein unbeabsichtigtes Ablösen des Bewegkontakt von dem Festkontakt unterbunden ist. Besonders bevorzugt befindet sich die Rückstellfeder auf der dem elektromechanischen Antrieb, der auch insbesondere lediglich als Antrieb bezeichnet wird, gegenüberliegenden Seite der Kontaktbrücke. Zweckmäßigerweise ist somit in Öffnungsrichtung die Kontaktbrücke zwischen der Rückstellfeder und dem Antrieb angeordnet, sodass vergleichsweise viel Montageplatz für den Antrieb und die Rückstellfeder bereitgestellt ist. Insbesondere ist hierbei die Rückstellfeder nach Art einer Schraubenfeder ausgebildet.

Aufgrund einer derartigen Ausbildung erfolgt somit mittels der Rückstellfeder ein Schließen des mechanischen Schalters, wohingegen das Öffnen des mechanischen Schalters zweckmäßigerweise mittels des elektromechanischen Antriebs erfolgt, der hierfür geeignet ausgebildet ist. Mit anderen Worten ist es somit möglich, mittels des Betriebs des elektromechanischen Antriebs die Federkraft zu überwinden, sodass ein Beabstanden des Bewegkontakts von dem Festkontakt erfolgt. Aufgrund der Rückstellfeder ist die zum initialen Beabstanden des Bewegkontakts von dem Festkontakt erforderliche Kraft zunächst vergleichsweise gering ist und nimmt mit zunehmendem Abstand des Bewegkontakts zu dem Festkontakt zu. Somit erfolgt am Anfang des Betriebs des Antriebs ein vergleichsweise schnelles Bewegen der Kontaktbrücke, weswegen eine Schaltgeschwindigkeit erhöht ist. Da es nicht erforderlich ist, mittels Bestromung des elektromechanischen Antriebs den mechanischen Schalter im elektrisch leitenden Zustand zu halten, ist beim Start der Öffnungsbewegung des mechanischen Schalters keine Ummagnetisierung erforderlich, weswegen mittels des elektromechanischen Antriebs um Wesentlichen unverzüglich nach Beginn der Bestromung eine vergleichsweise große Kraft auf die Kontaktbrücke aufgebracht wird, weswegen diese vergleichsweise stark beschleunigt wird. Somit ist auch deswegen die Schaltgeschwindigkeit vergrößert. Dabei ist zudem die erforderliche Federkraft, um den mechanischen Schalter im elektrisch leitenden Zustand zu halten und/oder dorthin zu verbringen vergleichsweise gering, weswegen die Rückstellfeder vergleichsweise kleinbauend ausgebildet sein kann. Daher ist es nicht erforderlich, die weiteren Bestandteile des Schaltgeräts deswegen vergleichsweise robust auszufertigen, weswegen Herstellungskosten, Materialkosten und die Baugröße verringert sind. Ferner ist es lediglich erforderlich, mittels des Antrieb die vergleichsweise geringe Federkraft zu überwinden, weswegen Leistungsanforderungen an diesen verringert sind. Somit sind auch deswegen eine Baugröße und Herstellungskosten reduziert. Beispielsweise ist in die Öffnungsrichtung gebogen. Besonders bevorzugt jedoch ist die Öffnungsrichtung geradlinig. Die Öffnungsrichtung ist insbesondere senkrecht zur Ausdehnung der Kontaktbrücke. Somit ist eine Konstruktion vereinfacht. Beispielsweise umfasst der mechanische Schalter lediglich einen einzigen Bewegkontakt. Besonders bevorzugt jedoch weist der mechanische Schalter einen weiteren Bewegkontakt auf, der vorzugsweise ebenfalls ein Bestandteil der Kontaktbrücke ist. Dem weiteren Bewegkontakt ist ein weiterer Festkontakt zugeordnet, der insbesondere ein Bestandteil eines weiteren Anschlusses ist. Zweckmäßigerweise sind die beiden Bewegkontakte, die beiden Festkontakt und/oder die beiden Anschlüsse zueinander baugleich. Hierbei ist der mechanische Schalter zweckmäßigerweise derart ausgebildet, dass die beiden Bewegkontakte an dem jeweils zugeordneten Festkontakt anliegen, wenn der mechanische Schalter im elektrisch leitenden (leitfähigen) Zustand ist. Mittels Bewegens der Kontaktbrücke in Öffnungsrichtung wird dann jeder Bewegkontakt von dem jeweils zugeordneten Festkontakt beabstandet. Folglich ist geeigneterweise der mechanische Schalter nach Art eines Doppelunterbrechers ausgebildet, weswegen die zwischen jedem Festkontakt und dem zugeordneten Bewegkontakt anliegende elektrische Spannung im geöffneten (Schalt-)Zustand des mechanischen Schalters reduziert ist. Infolgedessen ist ein Ausbilden eines Lichtbogens dort unterbunden, oder dies erfolgt erst bei einer vergleichsweise hohen anliegenden elektrischen Spannung.

Zweckmäßigerweise ist dem Festkontakt und dem Bewegkontakt eine Löschkammer zugeordnet. Mittels der Löschkammer erfolgt dabei insbesondere ein Löschen eines zwischen diesen gebildeten Lichtbogens, wenn der mechanische Schalter geöffnet wird. Hierfür umfasst die Löschkammer zweckmäßigerweise mehrere Löschbleche oder dergleichen. Diese sind aus einem Metall und/oder einer Keramik erstellt. Sofern die beiden Bewegkontakte und die beiden Festkontakte vorhanden sind, sind zweckmäßigerweise zwei entsprechende Löschkammern vorhanden.

Vorzugsweise umfasst die Löschkammer zudem eine Blaseinrichtung, wie einen Permanentmagneten und/oder einen Stahlkern. Vorzugsweise umfasst die Blaseinrichtung eines oder mehrere Blasbleche, zwischen denen die Löschbleche angeordnet sind. Mittels der Blaseinrichtung wird ein magnetisches Feld bereitgestellt, sodass auf den zwischen dem Bewegkontakt von dem Festkontakt vorhandenen Lichtbogen die Lorentzkraft wird, aufgrund derer der Lichtbogen zwischen die Löschbleche getrieben wird.

Beispielsweise umfasst das Schaltgerät lediglich den mechanischen Schalter. Besonders bevorzugt umfasst das Schaltgerät jedoch zudem einen Halbleiterschalter, der beispielsweise als Feldeffekttransistor, wie als MOSFET, oder als IGBT oder GTO ausgebildet ist. Der Halbleiterschalter ist dabei, was elektrisch in Reihe mit dem mechanischen Schalter geschaltet. Somit ist es möglich, mittels des Halbleiterschalters zunächst den elektrischen Strom zu unterbrechen und anschließend den mechanischen Schalter zu öffnen. Somit ist das Ausbilden eines Lichtbogens vermieden, wobei dennoch eine galvanische Trennung erfolgt. Alternativ hierzu ist beispielsweise elektrisch parallel zu dem mechanischen Schalter der Halbleiterschalter geschaltet. Wenn der mechanische Schalter geöffnet ist, jedoch dort Lichtbogen ausgebildet ist, ist es möglich, den Halbleiterschalter kurzzeitigen elektrisch leitenden Zustand zu versetzen. Infolgedessen bricht der Lichtbogen zusammen, sodass der elektrische Stromfluss über den mechanischen Schalter unterbrochen wird. Anschließend wird der Halbleiterschalter wieder in den elektrisch nichtleitenden Zustand versetzt. In diesem Fall erfolgt kein erneutes Ausbilden des Lichtbogens und der elektrische Strom ist unterbrochen. Alternativ hierzu wird vor Öffnen des mechanischen Schalters der Halbleiterschalter in den elektrisch leitenden Zustand versetzt. Wenn dann der mechanische Schalter den elektrisch nichtleitenden Zustand versetzt, also geöffnet, wird, wird der elektrische Strom mittels des Halbleiterschalters geführt, weswegen bei dem mechanischen Schalter kein Lichtbogen ausgebildet wird. Im Anschluss hieran wird ebenfalls der Halbleiterschalter in den elektrisch nichtleitenden Zustand versetzt, sodass über das Schaltgerät kein elektrischer Strom mehr geführt wird.

Beispielsweise ist die Rückstellfeder an einem ebenfalls beweglich gelagerten Bauteil des Schaltgeräts abgestützt. Dabei wird das bewegliche Bauteil beispielsweise mittels des Antriebs angetrieben. Zweckmäßigerweise umfasst der mechanische Schalter einen Kontaktbrückenträger, an dem die Kontaktbrücke angebunden ist. Dabei ist zweckmäßigerweise der elektromechanische Antrieb an der Kontaktbrücke angebunden, sodass diese mittels des Antriebs bewegt werden kann. Über den Kontaktbrückenträger ist somit der Antrieb an der Kontaktbrücke angebunden. Beispielsweise ist die Kontaktbrücke starr an dem Kontaktbrückenträger gehalten. Bevorzugt jedoch ist die Kontaktbrücke beweglich an dem Kontaktbrückenträger gelagert, zweckmäßigerweise in Öffnungsrichtung. Somit ist es auch möglich, die Kontaktbrücke bezüglich des Kontaktbrückenträgers zumindest in bestimmten Maß in Öffnungsrichtung bzw. entgegen der Öffnungsrichtung zu bewegen kennen. Hierbei ist geeigneterweise die Rückstellfeder an dem Kontaktbrückenträger und der Kontaktbrücke abgestützt. Folglich ist es möglich, den Kontaktbrückenträger mittels des Antriebs zu verstellen, wobei die Kontaktbrücke mittels der Rückstellfeder bezüglich des Kontaktbrückenträgers entgegen der Öffnungsrichtung verstellt werden kann, zumindest in begrenztem Maße, nämlich im Umfang der Lagerung an dem Kontaktbrückenträger.

Besonders bevorzugt jedoch ist die Rückstellfeder an dem Gehäuse abgestützt. Beispielsweise ist die Rückstellfeder direkt an dem Gehäuse abgestützt ist, wofür das Gehäuse zweckmäßigerweise eine entsprechend ausgebildete Stelle aufweist. Alternativ ist die Rückstellfeder indirekt über ein weiteres Bauteil an dem Gehäuse abgestützt, was die Montage erleichtert. Zumindest ist aufgrund der Abstützung ein Ende der Rückstellfeder ortsfest bezüglich des Gehäuses gehalten, sodass die auf die Kontaktbrücke wirkende Federkraft vergleichsweise einfach bestimmt werden kann. Auch ist ein unvorhersehbares Verhalten des Schaltgeräts vermieden.

Beispielsweise ist es hierbei möglich, den Schaltzustand des mechanischen Schalters in beide Richtungen zu verändern, also diesen sowohl in den elektrisch leitende als auch in den elektrisch nichtleitenden Zustand zu versetzen. Hierbei ist es insbesondere möglich, mittels des Antriebs eine Kraft in als auch entgegen der Öffnungsrichtung auf die Kontaktbrücke aufzubringen. Somit ist eine Funktionalität erhöht. Besonders bevorzugt jedoch ist der elektromechanische Antrieb derart ausgebildet, dass mittels dessen lediglich eine Kraft in Öffnungsrichtung auf die Kontaktbrücke ausgeübt werden kann. Somit ist eine Konstruktion vereinfacht.

Auch sind Herstellungskosten reduziert. Insbesondere ist dabei der elektromechanische Antrieb ebenfalls mittels des über den etwaigen Strompfads geführten elektrischen Stroms bestromt. Hierbei ist der elektromechanische Antrieb geeigneterweise elektrisch parallel zu dem mechanischen Schalter geschaltet. Zweckmäßigerweise ist dabei zwischen den elektromechanischen Antrieb und dem mechanischen Schalter / Strompfad ein Gleichrichter angeordnet. Folglich wird der elektromechanische Antrieb lediglich in eine einzige Richtung von dem etwaigen elektrischen Strom durchflossen. Aufgrund einer derartigen Ausgestaltung ist die Konstruktion vereinfacht, und es ist beispielsweise keine Steuereinheit für den Betrieb des Antriebs erforderlich. Dabei ist es jedoch lediglich möglich, mittels des Antriebs eine Kraft in eine Richtung auszuüben, wobei die Öffnungsrichtung gewählt ist. Somit wird bei Bestromung des elektromechanischen Antriebs die Kraft in der Öffnungsrichtung ausgeübt. Falls der Antrieb nicht bestromt wird, wird beispielsweise mittels dessen eine Kraft entgegen der Öffnungsrichtung auf die Kontaktbrücke ausgeübt.

Besonders bevorzugt ist der Kontaktbrückenträger vorhanden, an dem die Kontaktbrücke beweglich gelagert ist. Dabei ist aufgrund der Lagerung an dem Kontaktbrückenträger zweckmäßigerweise ein Entfernen der Kontaktbrücke von dem Kontaktbrückenträger nicht möglich. Vorzugsweise ist die Kontaktbrücke hierbei verliersicher an dem Kontaktbrückenträger angebunden und/oder kann insbesondere lediglich zwischen zwei Endpositionen in Öffnungsrichtung bezüglich des Kontaktbrückenträgers bewegt werden. Der elektromechanische Antrieb ist vorzugsweise an dem Kontaktbrückenträger angebunden, sodass über den Kontaktbrückenträger der elektromechanische Antrieb an der Kontaktbrücke angebunden ist. Dabei wird mittels des Antriebs eine etwaige Kraft auf den Kontaktbrückenträger und von diesem auf die Kontaktbrücke weitergeleitet. Somit ist auch weiterhin ein Verstellen der Kontaktbrücke mittels des Antriebs ermöglicht. Dabei ist es möglich, die Position der Kontaktbrücke zumindest in begrenztem Maß unabhängig von dem mechanischen Antrieb zu verstellen, weswegen eine Flexibilität erhöht ist. Der Kontaktbrückenträger ist zweckmäßigerweise aus einem Kunststoff gefertigt. Aufgrund einer derartigen Ausgestaltung ist die Anbindung an dem elektromechanischen Antrieb erleichtert. Zweckmäßigerweise ist aufgrund des Kontaktbrückenträgers die Kontaktbrücke elektrisch gegenüber weiteren Bestandteilen des mechanischen Schalters / Schaltgeräts isoliert.

Beispielsweise ist dabei die Rückstellfeder an der Kontaktbrücke abgestützt. Sofern die Rückstellfeder hierbei ebenfalls auch an dem Kontaktbrückenträger abgestützt ist, wirkt diese nach Art einer Kontaktdruckfeder, Somit wird mittels der Rückstellfeder insbesondere sichergestellt, dass ein etwaiger Abbrand des Bewegkontakts/Festkontakts kompensiert wird. Besonders bevorzugt jedoch ist die Rückstellfeder in diesem Fall an dem Gehäuse abgestützt. Zweckmäßigerweise umfasst dabei der Kontaktbrückenträger eine entsprechende Aussparung, durch die die Rückstellfeder geführt ist. Bei einer derartigen Ausgestaltung ist es zum Beispiel möglich, mittels Bestromung des Antriebs den Kontaktbrückenträger bereits in Öffnungsrichtung zu bewegen, wobei aufgrund der Rückstellfeder die Kontaktbrücke noch in der ursprünglichen Position bleibt, in der der Bewegkontakt an dem Festkontakt anliegt. Wenn das Ende der beweglichen Lagerung der Kontaktbrücke an dem Kontaktbrückenträger erreicht wird, wird dann die Kontaktbrücke von dem Kontaktbrückenträger mitgenommen und ebenfalls bewegt. In diesem Fall konnte mittels des Antriebs der Kontaktbrückenträger bereits auf eine vergleichsweise hohe Geschwindigkeit beschleunigt werden, sodass die Kontaktbrücke bereits am Anfang vergleichsweise schnell bewegt und der Bewegkontakt von dem Festkontakt beabstandet wird. Somit ist die Schaltgeschwindigkeit weiter erhöht.

Alternativ hierzu ist beispielsweise die Rückstellfeder an dem Kontaktbrückenträger abgestützt. Somit wird der Kontaktbrückenträger sowohl mittels des Antriebs als auch mittels der Rückstellfeder jeweils bewegt oder kann zumindest bewegt werden. Zweckmäßigerweise ist dabei die Rückstellfeder auch an dem Gehäuse abgestützt. Aufgrund des Kontaktbrückenträgers ist dabei die elektrische Isolierung der Kontaktbrücke bezüglich weiterer Bestandteile des Schaltgeräts vereinfacht. Vorzugsweise ist die Kontaktbrücke an dem Kontaktbrückenträger mit seiner Kontaktdruckfeder abgestützt. Somit ist ein unkontrolliertes Bewegen der Kontaktbrücke bezüglich des Kontaktbrückenträgers vermieden. Hierbei wird mittels der Kontaktdruckfeder beispielsweise eine Kraft in Öffnungsrichtung auf die Kontaktbrücke ausgeübt. Besonders bevorzugt jedoch wird mittels des Kontaktdruckfeder auf die Kontaktbrücke eine Kraft entgegen der Öffnungsrichtung aufgebracht. Folglich wird mittels der Kontaktdruckfeder sichergestellt, dass der Bewegkontakt an dem Festkontakt anliegt, wenn dies gewünscht ist, also insbesondere auch bei Erschütterungen des Schaltgeräts. Somit dienen die Rückstellfeder und der (elektromechanische) Antrieb lediglich dem Bewegen des Kontaktbrückenträgers, weswegen mittels dieser insbesondere der Schaltzustand des mechanischen Schalters verändert und/oder vorgegeben wird. Die Kontaktdruckfeder und die bewegliche Lagerung der Kontaktbrücke in Öffnungsrichtung an dem Kontaktbrückenträger dient dabei der Kompensation eines Abbrands oder sonstigen Verschleißes des Bewegkontakts und/oder Festkontakts, weswegen das Schaltgerät über einen vergleichsweise langen Zeitraum verwendet werden kann.

Beispielsweise ist der elektromechanische Antrieb direkt an dem Kontaktbrückenträger befestigt. Somit ist eine Anzahl an benötigten Bauteilen verringert. Besonders bevorzugt jedoch ist der elektromechanische Antrieb an einem Schieber befestigt. Der Schieber und der Kontaktbrückenträger wiederum sind ineinandergesteckt. Mit anderen Worten handelt es sich bei dem Schieber und dem Kontaktbrückenträger um unterschiedliche Bauteile, die jedoch ineinandergesteckt sind. Infolgedessen ist es möglich, mittels des Schiebers den Kontaktbrückenträger zu bewegen. Beispielsweise ist der Kontaktbrückenträger in den Schieber gesteckt oder zweckmäßigerweise der Schieber in den Kontaktbrückenträger. Vorzugsweise weist der Kontaktbrückenträger hierfür eine geeignete Aufnahme auf. Aufgrund des Schiebers ist es möglich, diesen und den Kontaktbrückenträger aus unterschiedlichen Materialien zu fertigen, weswegen flexible Anpassung des Schaltgeräts ermöglicht ist. So ist es insbesondere möglich, den Kontaktbrückenträger aus einem elektrisch isolierenden Material, wie einem Kunststoff, zu fertigen, wohingegen beispielsweise der Schieber aus einem Metall gefertigt ist. Dabei ist trotzdem ein Kurzschluss mit der Kontaktbrücke aufgrund des Kontaktbrückenträger vermieden. Ferner ist es möglich, den Antrieb, an dem der Schieber befestigt ist, und den mechanischen Schalter mit der Kontaktbrücke, der an dem Kontaktbrückenträger gelagert ist, separat voneinander zu fertigen. Somit ist die Herstellung erleichtert. Auch ist es möglich, beispielsweise unterschiedliche Antriebe und unterschiedliche mechanische Schalter zu erstellen, die dann mittels des Schiebers und des Kontaktbrückenträgers miteinander gekoppelt werden. Hierbei ist es möglich, einen der Antriebe mit unterschiedlichen mechanischen Schaltern und umgekehrt zu verwenden. Somit ist eine Anpassung des Schaltgeräts auf den jeweiligen Anwendungsfall ermöglicht, wobei keine Vielzahl unterschiedlicher Bauteile vorgehalten werden müssen. Mit anderen Worten ist der Schaltgerät zumindest teilweise modular aufgebaut, was Herstellungskosten reduziert und eine Flexibilität erhöht.

Der Schieber und der Kontaktbrückenträger sind bevorzugt in Öffnungsrichtung ineinandergesteckt. Bei Montage des Schaltgeräts werden diese dann ineinandergesteckt, wofür der Antrieb in Öffnungsrichtung auf den mechanischen Schalter zu bewegt wird, bis der Schieber in den Kontaktbrückenträger gesteckt ist oder umgekehrt. Hierfür ist der erforderliche Platz vergleichsweise gering, sodass dies auch in dem vergleichsweisen beengten Gehäuse erfolgen kann. Somit ist die Herstellung vereinfacht.

Beispielsweise sind der Schieber und der Kontaktbrückenträger aneinander befestigt. Hierbei sind beispielsweise der Schieber und der Kontaktbrückenträger miteinander verklebt oder verschweißt. Alternativ hierzu sind der Kontaktbrückenträger und der Schieber miteinander verrastet, sodass keine zusätzlichen Materialien oder Werkzeuge erforderlich sind, weswegen die Montage vereinfacht ist und auch in begrenzten Raumverhältnissen erfolgen kann. Bevorzugt jedoch sind der Schieber und der Kontaktbrückenträger lediglich lose ineinandergesteckt. Aufgrund des losen Ineinandersteckens ist es dabei mittels des Antriebs zweckmäßigerweise lediglich möglich, den Kontaktbrückenträger in Öffnungsrichtung zu bewegen, zumindest mittels Bestromens des Antriebs. Bei der Bewegung des elektromechanischen Antriebs entgegen der Öffnungsrichtung ist aufgrund des losen Ineinandersteckens insbesondere keine Kraftübertragung auf den Kontaktbrückenträger möglich. Zweckmäßigerweise bleiben dabei dennoch diese ineinandergesteckt, wobei jedoch die Ausdehnung des auf diese Weise gebildeten Bauteils vergrößert wird. Das Zurückbewegen des Kontaktbrückenträgers erfolgt zweckmäßigerweise mittels der Rückstellfeder. Aufgrund des losen Ineinandersteckens ist es somit möglich, den Kontaktbrückenträger und daher auch die Kontaktbrücke teilweise unabhängig von dem Antrieb zu bewegen oder in einer entsprechenden Position zu belassen. Besonders bevorzugt weisen der Schieber und der Kontaktbrückenträger jeweils eine Öffnung auf, die zueinander deckungsgleich sind, wenn diese ineinandergesteckt sind. Die Öffnung verläuft dabei geeigneterweise senkrecht zur Öffnungsrichtung. Somit ist es möglich, mittels Einführens eines Objekts, wie eines Drahts oder eines Stabs, den Schieber und den Kontaktbrückenträger aneinander zu befestigen, wenn dies gewünscht ist. Zum Realisieren der losen Verbindung hingegen wird der Stab/Draht entfernt. Somit ist eine Flexibilität bei der Konfiguration des Schaltgeräts für unterschiedliche Anwendungen erhöht.

Besonders bevorzugt weist die Kontaktbrücke den Bewegkontakt und den weiteren Bewegkontakt auf. Ferner ist zweckmäßigerweise der Festkontakt und der weitere Festkontakt vorhanden. Hierbei steht zweckmäßigerweise die Kontaktbrücke senkrecht zur Öffnungsrichtung beidseitig über den Kontaktbrückenträger unter Ausbildung eines jeweiligen Überstands über. Dabei weist einer der Überstände den Bewegkontakt und der andere Überstand den weiteren Bewegkontakt auf. Somit ist zwischen den Bewegkontakten der Kontaktbrückenträger angeordnet. Vorzugsweise befindet sich der Kontaktbrückenträger mittig zwischen den beiden Bewegkontakten, sodass bei einem Bewegen des Kontaktbrückenträger ein Verkippen oder Verkannten der Kontaktbrücke vermieden ist.

Besonders bevorzugt umfasst das Schaltgerät, insbesondere der mechanische Schalter, zwei Flussleitbleche, die insbesondere aus einem ferromagnetischen Material gefertigt sind, zweckmäßigerweise Eisen. Die Flussleitbleche sind parallel zur Öffnungsrichtung und vorzugsweise parallel zur Kontaktbrücke angeordneten, die insbesondere Wesentlichen eine Hauptausdehnungsrichtung aufweist. Zwischen den Flussleitblechen sind die Bewegkontakte angeordnet, und zweckmäßigerweise die vollständige Kontaktbrücke. Wenn nun der mechanische Schalter geöffnet wird und sich zwischen jedem Bewegkontakt und dem zugeordneten Festkontakt ein jeweiliger Lichtbogen ausbildet, wird mittels dessen ein Magnetfeld bewirkt. Mittels der Fluss Leitbleche werden die Magnetfeldlinien der Magnetfeldlinien derart geformt, dass diese um die beiden Lichtbögen herumlaufen und nicht dazwischen hindurch. Somit erfolgt eine Konzentration der Magnetfeldlinien, weswegen die dann auf die jeweiligen Lichtbögen wirkenden Lorentzkraft verstärkt ist. Somit ist insbesondere die Zeitdauer verkürzt, bis diese in die etwaigen Löschkammer getrieben werden. Insbesondere weisen dabei die Löschkammern jeweils die Blasbleche auf, wobei die Blasblech im Vergleich zu den Flussleitblechen lediglich einem der beiden Lichtbögen zugeordnet sind, also der Kombination aus jeweils einem der Bewegkontakte und des zugeordneten Festkontakts.

Der elektromechanische Antrieb weist zweckmäßigerweise eine elektrische Spule auf, die geeigneterweise ortsfest gehalten ist. Mit anderen Worten ist die elektrische Spule besonders bevorzugt starr an dem Gehäuse befestigt, beispielsweise direkt oder über zusätzliche Bauteile. Bei Betrieb des elektromechanischen Antriebs wurde dabei die elektrische Spule bestromt. Ferner umfasst der elektromechanische Antrieb einen Anker. Dieser ist insbesondere als ein Permanentmagnet ausgebildet oder umfasst diesen. Alternativ hierzu umfasst der Anker zweckmäßigerweise ein ferromagnetisches Bauteil. Der Anker ist geeigneterweise beweglich gelagert. Vorzugsweise ist dabei der Anker entlang der Achse der elektrischen Spule gelagert. Beispielsweise ist dabei der Anker von der elektrischen Spule umfangsseitig umgeben oder bezüglich dieser entlang deren Achse versetzt. Vorzugsweise dabei der elektromechanische Antrieb derart ausgebildet, dass bei Betrieb des Antriebs, also insbesondere bei Bestromung der elektrischen Spule, der Anker entlang der Achse der elektrischen Spule bewegt wird.

Vorzugsweise ist der Anker an der Kontaktbrücke angebunden, beispielsweise starr daran befestigt. Zumindest ist es möglich, mittels des Ankers die Kraft auf die Kontaktbrücke auszuüben, sodass zumindest zeitweise oder teilweise eine Wirkverbindung zwischen dem Anker und der Kontaktbrücke besteht. Vorzugsweise ist dabei der Anker parallel zur Öffnungsrichtung beweglich gelagert, und zweckmäßigerweise ist die Öffnungsrichtung parallel zur Achse der elektrischen Spule, was eine Konstruktion vereinfacht. Zweckmäßigerweise liegt dabei die Kontaktbrücke auf der Achse der elektrischen Spule.

Beispielsweise umfasst der elektromechanische Antrieb lediglich eine einzige elektrische Spule. Alternativ hierzu umfasst der elektromechanische Antrieb mehrere derartige elektrische Spulen, sodass die mittels des Antriebs bereitgestellte Kraft vergrößert ist. Der elektromechanische Antrieb ist zum Beispiel als "Moving Magnet Aktuator" ausgebildet. Dem "Moving Magnet Aktuator" ("Moving Magnet Actuator") ist dabei auch der Anker zugeordnet, der beweglich gelagert ist. Zudem weist der "Moving Magnet Aktuator" eine Antriebseinheit mit der oder mehreren elektrischen Spulen auf, die bei Betätigung des Antriebs bestromt werden, sodass zwischen diesen und dem Anker eine magnetische Wechselwirkung erfolgt. Die elektrischen Spulen sind dabei ortsfest gehalten. Da die elektrische(n) Spule(n) stationär gehalten ist/sind, ist eine Konstruktion vereinfacht, und es sind, mit Ausnahme der für die Lagerung erforderlichen Komponenten, keine weiteren beweglich Bauteile oder elektrische Verbindungen zwischen den beweglichen Bauteilen, nämlich dem Anker, und den stationären Bauteilen des "Moving Magnet Aktuators" erforderlich. Somit ist auch eine Reibung des "Moving Magnet Aktuators", der im Weiteren auch lediglich als Aktuator bezeichnet ist, verringert.

Vorzugsweise umfasst die Antriebseinheit zwei elektrische Spulen, die zum Beispiel baugleich sind. Zumindest jedoch sind die beiden elektrischen Spulen zueinander entlang einer Längsachse versetzt und konzentrisch zu dieser angeordnet. Der Anker befindet sich dabei insbesondere auf der Längsachse und ist entlang dieser beweglich gelagert. Dabei befindet sich bei einem Schaltzustand des mechanischen Schalters der Anker in einem zwischen den beiden elektrischen Spulen vorhandenen Luftspalt und wird dort beispielsweise mittels eines magnetischen Kurzschlussblechs gehalten. Im anderen Schaltzustand hingegen ist Der Ankerentlang der Längsachse versetzt, auf der insbesondere die Achsen elektrischen Spulen liegen

Da die Anzahl der beweglichen Bestandteile des "Moving Magnet Aktuators", insbesondere lediglich der Anker, vergleichsweise gering ist, und dieser insbesondere ein vergleichsweises geringes Gewicht aufweisen, ist eine Dynamik des Aktuators vergleichsweise hoch. Somit ist eine Trägheit beim Betätigen des mechanischen Schalters verringert. Infolgedessen ist mittels des Schaltgeräts ein vergleichsweises schnelles Schalten ermöglicht.

Besonders bevorzugt weist der elektromechanische Antrieb zwei Anschläge auf, zwischen denen der Anker bewegt werden kann. Dabei wird zum Beispiel mittels der Anschläge die Bewegung des Ankers begrenzt, und bei einem Schaltzustand des mechanischen Schalters liegt der Anker an einem der Anschläge und/oder bei dem anderen Schaltzustand an dem verbleibenden Anschlag an. Zusammenfassend ist es beispielsweisemöglich, den Anker bis zu den Anschlägen zu bewegen. Alternativ hierzu ist dies beispielsweise bei einem oder beiden Anschlägen lediglich bis zu einem jeweiligen Abstand ermöglicht. Zumindest ist vorzugsweise der Anker in Öffnungsrichtung zwischen den beiden Anschlägen angeordnet. Aufgrund der Anschläge ist somit ein unkontrolliertes Bewegen des Ankers vermieden, der beispielsweise zu einer Einschränkung der Funktionsfähigkeit des Antriebs führen könnte. Beispielsweise sind mittels der beiden Anschläge die beiden Enden der elektrischen Spulen abgedeckt, oder besonders bevorzugt ist zwischen den Enden der Spule und den Anschlägen jeweils ein Spalt gebildet.

Beispielsweise sind die beiden Anschläge zueinander baugleich, weswegen Gleichteile verwendet werden können. Somit sind Herstellungskosten reduziert. Besonders bevorzugt jedoch sind die beiden Anschläge aus Materialien mit unterschiedlichen magnetischen Eigenschaften gefertigt. Hierbei sind die Anschläge beispielsweise aus dem gleichen chemischen Material erstellt, jedoch weisen diese eine unterschiedliche Dicke oder sonstige unterschiedliche Ausbildungen auf, sodass sich die magnetischen Eigenschaften der Anschläge unterscheiden auf. Besonders bevorzugt jedoch sind die beiden Anschläge aus unterschiedlichen chemischen Materialien gefertigt. Zum Beispiel ist dabei einer der Anschläge aus einem ferromagnetischen und der andere Anschlag aus einem para- oder diamagnetischen Material gefertigt. Zweckmäßigerweise ist einer der Anschläge aus einem Eisen und der andere aus einem Kunststoff erstellt. Insbesondere ist die Ausgestaltung des Antriebs hierbei unabhängig von der Ausbildung und/oder dem Vorhandensein der Rückstellfeder. Vielmehr wird das Schaltgerät mit einem derartigen Antrieb als eigenständige Erfindung betrachtet.

Mittels der Anschläge ist es möglich, die mittels der elektrischen Spule bereitgestellten Feldlinien geeignet zu formen, weswegen die Wechselwirkung zwischen dem Anker und der elektrischen Spule verbessert werden kann, weswegen eine Effizienz erhöht ist. Auch ist es möglich, eine zusätzliche Wechselwirkung mit dem Anker bereitzustellen, nämlich zwischen einem oder beiden Anschlägen und dem Anker, der insbesondere den Permanentmagneten umfasst. Diese Wechselwirkung besteht dabei auch, wenn die elektrische Spule und daher der Antrieb nicht bestromt wird. Folglich ist es ermöglicht, mittels der Anschläge die mittels des Antriebs bereitgestellte Kraft einzustellen, auch wenn der Antrieb nicht bestromt ist. Somit ist eine Flexibilität weiter erhöht. Auch wird auf diese Weise beispielsweise die auf die Kontaktbrücke wirkende Kraft beeinflusst, wenn die elektrische Spule bestromt wird.

Somit ist es möglich, den (elektromechanischen) Antrieb monostabil oder bistabil auszugestalten. Ferner ist es möglich, die elektrische Spule derart auszubilden, dass mittels dieser lediglich eine vergleichsweise geringe Kraft bereitgestellt wird, wenn diese bestromt wird. Dann wird der andere Teil der auf die Kontaktbrücke wirkenden Kraft des Antriebs aufgrund der Wechselwirkung des Antriebs mit einem oder beiden Anschlägen bereitgestellt. Somit sind Herstellungskosten und/oder Betriebskosten weiter reduziert.

Beispielsweise führt die zwischen dem Anker und den Anschlägen wirkende Kraft zu einer Verstärkung der Federkraft, sodass auch mittels des Antriebs, wenn die elektrische Spule nicht bestromt wird, die Kontaktbrücke entgegen der Öffnungsrichtung mit der Kraft beaufschlagt ist. Beispielsweise ist dabei die Rückstellfeder derart ausgebildet, dass dies entspannt ist, wenn der Bewegkontakt an dem Festkontakt anliegt. In diesem Zustand wird zweckmäßigerweise der Anker aufgrund der Wechselwirkung mit einem der Anschläge an diesem gehalten, wobei diese zweckmäßigerweise aneinander anliegen. Bei einer Bestromung der elektrischen Spule nimmt nach dem initialen Beabstanden des Ankers von diesem Anschlag die zwischen diesen wirkende Kraft ab, sodass auch weiterhin die Kontaktbrücke vergleichsweise schnell bewegt werden kann. Somit dient die Wechselwirkung zwischen dem Anker und dem Anschlag dem Halten des mechanischen Schalters in dem geschlossenen Zustand, wobei dann zweckmäßigerweise die Rückstellfeder entspannt ist.

Besonders bevorzugt ist das Schaltgerät derart ausgebildet, dass aufgrund der Wechselwirkung des Ankers mit dem oder den Anschlägen eine entgegen der Federkraft wirkende Kompensationskraft auf die Kontaktbrücke wirkt. Zweckmäßigerweise sind zur Bereitstellung der Kombinationskraft die Anschläge des Antriebs entsprechend ausgebildet und/oder positioniert. Hierfür wird insbesondere ein Abstand der Anschläge zwischen dem Anker bzw. der elektrischen Spule geeignet gewählt. Beispielsweise ist dabei der Betrag der Kompensationskraft gleich dem Betrag der Federkraft vom Betrag der Betrag der Konzessionskraft gleich der Federkraft oder zweckmäßigerweise ist die Kompensationskraft geringer als die Federkraft. Zumindest wird mittels der Kompensationskraft ein Teil der Federkraft kompensiert. Folglich ist die mittels der elektrischen Spule zusätzlich bereitzustellende Kraft verringert, um die Kontaktbrücke zu bewegen. Somit ist es möglich, die elektrische Spule vergleichsweise kleinbauend auszugestalten, und/oder aufgrund der zusätzlich wirkenden Kompressionskraft ist die Schaltgeschwindigkeit weiter vergrößert.

Bei dem Beabstanden des Bewegkontakt von dem Festkontakt nimmt zweckmäßigerweise die Kompensationskraft zu, da auch der Anker zwischen den Anschlägen bewegt wird. Vorzugsweise ist das Schaltgerät, insbesondere der Antrieb, entsprechend ausgebildet. Bei dieser Bewegung nimmt die Federkraft vorzugsweise zu, und die Differenz zwischen der Federkraft und der Kompensationskraft ist geeigneterweise stets gleich, unabhängig von der Position der Kontaktbrücke. Zweckmäßigerweise ist das Schaltgerät entsprechend ausgebildet. Folglich erfolgt ein im Wesentlichen gleichförmige Bewegung oder Beschleunigung der Kontaktbrücke.

Zusammenfassen sind aufgrund der Wechselwirkung zwischen dem Anker und den Anschlägen die Anforderungen an die verwendete Rückstellfeder verringert. Dabei ist eine Bestromung des elektromechanischen Antriebs nicht erforderlich, solange der mechanische Schalter geschlossen ist. Zum Öffnen des mechanischen Schalters ist dabei auch keine Ummagnetisierung erforderlich, weswegen auch weiterhin eine Schaltgeschwindigkeit vergleichsweise hoch ist.

Die Erfindung betrifft ferner einen Schutzschalter mit einem derartigen Schaltgerät. Der Schutzschalter dient insbesondere der Unterbrechung eines elektrischen Stroms, wenn ein Fehlerfall vorliegt, beispielsweise ein Überstrom und/oder ein Kurzschlussstrom. Alternativ oder in Kombination hierzu wird mittels des Schutzschalters der elektrischer Stromfluss unterbrochen, wenn eine anliegende elektrische Spannung übermäßig ist oder erfasst wurde, dass ein Lichtbogen vorliegt. Der Schutzschalter weist hierfür zweckmäßigerweise einen Sensor auf, mittels dessen insbesondere der etwaige Fehlerfall erfasst werden kann. Der Sensor dient hierbei geeigneterweise zur Erfassung eines Zustands des Schutzschalters und/oder des mittels des Schutzschalters geführten elektrischen Stroms. Zweckmäßigerweise sind mehrere entsprechende Sensoren vorhanden, sodass eine vergleichsweise genaue Bestimmung von unterschiedlichen Fehlerfällen ermöglicht ist. Hierbei ist beispielsweise einer der Sensoren als ein Spannungssensor und ein anderer als ein Stromsensor ausgebildet.

Der Schutzschalter umfasst geeigneterweise eine Steuereinheit, die signaltechnisch mit dem Sensor verbunden ist. Mittels der Steuereinheit ist das Schaltgerät betätigt, vorzugsweise in Abhängigkeit von mittels des Sensors erfassten Messdaten, und/oder wenn der Fehlerfall erfasst wurde. Hierfür werden zweckmäßigerweise die mittels der Sensoren bereitgestellten Messdaten mittels der Steuereinheit ausgewertet. Wenn der Fehlerfall vorliegt, wird insbesondere mittels der Steuereinheit der mechanische Schalter geöffnet und somit in den nicht leitenden Zustand versetzt. Hierfür wird insbesondere der Antrieb entsprechend bestromt.

Die im Zusammenhang mit dem Schaltgerät erläuterten Weiterbildungen und Vorteile sind sinngemäß auch auf den Schutzschalter sowie untereinander zu übertragen und umgekehrt.

Nachfolgend werden Ausführungsbeispiele der Erfindung anhand einer Zeichnung näher erläutert. Darin zeigen:
- Fig. 1: schematisch einen Gleichspannungskreis mit einer Last und einem Schutzschalter, der ein Schaltgerät umfasst,
- Fig. 2, 3: perspektivisch bzw. in einer Schnittdarstellung den Schutzschalter mit dem Schaltgerät, das eine an einem Kontaktbrückenträger beweglich gelagerte Kontaktbrücke umfasst,
- Fig. 4, 5: in einer Schnittdarstellung bzw. perspektivisch die an dem Kontaktbrückenträger beweglich gelagerte Kontaktbrücke,
- Fig. 6: in einer Schnittdarstellung eine alternative Ausführungsform der an dem Kontaktbrückenträger beweglich gelagerten Kontaktbrücke,
- Fig. 7, 8: perspektivisch das Schaltgerät, wobei jeweils unterschiedliche Komponenten weggelassen sind, und
- Fig. 9: in einer Schnittdarstellung einen elektromechanischen Antrieb des Schaltgeräts.
Einander entsprechende Teile sind in allen Figuren mit den gleichen Bezugszeichen versehen.

In Figur 1 ist schematisch vereinfacht ein Gleichspannungskreis 2 dargestellt, der eine Gleichspannungsquelle 4 umfasst. Mittels dieser wird eine elektrische Gleichspannung von 650 V bereitgestellt, die zwischen den Polen 6 der Gleichspannungsquelle 4 anliegt. Mit einem der Pole 6 ist die Last 8 direkt und mit dem anderen über einen Schutzschalter 10 elektrisch verbunden ist. Somit ist ein Stromkreis gebildet.

In Figur 2 ist perspektivisch der Schutzschalter 10 dargestellt, das ein Schaltgerät 12 umfasst. Das Schaltgerät 12 weist ein in Gehäuse 14 mit zwei Gehäusehälften 16 auf, die aneinandergefügt sind und aus einem Kunststoff gefertigt sind. In das Gehäuse 14 sind zwei Öffnungen eingebracht, innerhalb derer jeweils ein Geräteanschluss 18 angeordnet ist. Dort ist das Anschließen einer zu der Gleichspannungsquelle 4 bzw. der Last 8 führenden elektrischen Leitung ermöglicht. Die Geräteanschlüsse 18 weisen jeweils nicht näher dargestellte Klemmschrauben auf, die durch eine Montageöffnung 20 des Gehäuses 14 zugänglich ist. Mittels Eindrehens der Klemmschrauben wird die dem jeweiligen Geräteanschluss 18 zugeordnete Leitung geklemmt und folglich elektrisch kontaktiert.

In Figur 3 ist in einer Schnittdarstellung das Schaltgerät 12 dargestellt. Dieses weist einen mechanischen Schalter 22 auf, der innerhalb des Gehäuses 14 angeordnet ist und zwei Anschlüsse 24 umfasst, die zueinander beabstandet sind. Die Anschlüsse 24 umfassen jeweils einen Anschlusskörper 26, der als eine Stromschiene ausgebildet ist und aus einem verzinnten Kupfer erstellt ist. Die beiden Anschlusskörper 26 sind im Wesentlichen in einer gemeinsamen Ebene angeordnet, und jeder Anschlusskörper 28 ist mittels einer nicht näher dargestellten Leitung mit jeweils mit einem der Geräteanschlüsse 18 elektrisch verbunden. An einem der Anschlusskörper 26 ist ein Festkontakt 28 und an dem anderen ein weiterer Festkontakt 30 festgeschweißt, die aus einem vergleichsweise abbrandresistenten und elektrisch leitfähigen Material erstellt sind.

Ferner weist der mechanische Schalter 22 eine Kontaktbrücke 32 auf, die einen im Wesentlichen streifenförmigen Brückenkörper 34 umfasst, der ebenfalls aus einem verzinnten Kupfer erstellt ist. An den Brückenkörper 34 ist ein Bewegkontakt 36 und ein weiterer Bewegkontakt 38 angeschweißt, die aus dem gleichen Material wie die beiden Festkontakte 28, 30 erstellt sind. Die Kontaktbrücke 32 ist in einer Öffnungsrichtung 40 beweglich gelagert, die im Wesentlichen senkrecht zu der Ausdehnung des Brückenkörpers 34 ist. Hierbei ist es möglich, den Brückenkörper 34 in der Öffnungsrichtung 40 sowie entgegen dieser zu bewegen. Bei einer Bewegung in Öffnungsrichtung 40 werden die Bewegkontakte 36, 38 von den Festkontakten 28, 30 beabstandet. Bei einer entgegengesetzten Bewegung hingegen ist es möglich, den Bewegkontakt 36 an den Festkontakt 28 sowie den weiteren Bewegkontakt 38 an den weiteren Festkontakt 30 mechanisch anzulegen. Eine weitere Bewegung der Kontaktbrücke 32 entgegen der Öffnungsrichtung 40 wird dann aufgrund der Anlage verhindert. Wenn der mechanische Kontakt erstellt ist, sind die beiden Geräteanschlüsse 28 mittels des dann geschlossen mechanischen Schalters 22 elektrisch leitend verbunden. Wenn jedoch die Kontaktbrücke 32 in Öffnungsrichtung 40 bewegt wird, und der mechanische Kontakt zwischen den Bewegkontakten 36, 38 und den Festkontakten 28, 30 aufgehoben wird, ist der mechanische Schalter 22 geöffnet, und die beiden Geräteanschlüsse 18 sind galvanisch zueinander getrennt.

Das Schaltgerät 12 weist zudem einen elektromechanischen Antrieb 42 auf, der ebenfalls in dem Gehäuse 14 angeordnet ist. Der elektromechanische Antrieb 42, der auch lediglich als Antrieb 42 bezeichnet wird, ist mittels einer nicht eine nicht näher dargestellte Steuereinheit des Schutzschalters 10 betrieben, die ebenfalls in dem Gehäuse 14 angeordnet ist. Hierbei ist die Steuereinheit signaltechnisch mit einem nicht näher dargestellten Sensor verbunden, mittels derer der mittels des Schaltgeräts 12 geführte elektrische Strom charakterisiert und/oder erfasst werden kann. Dabei wird der elektromechanische Antrieb 42 in Abhängigkeit von mittels des Sensors erfasster Messdaten betrieben.

Der Antrieb 42 weist einen Anker 44 auf, der in die Öffnungsrichtung 40 beweglich gelagert ist. Der Anker 44 ist an einer parallel zur Öffnungsrichtung 40 angeordneten Betätigungsstange 46 befestigt, welche wiederum endseitig an einem Schieber 48 starr angebunden ist. Der Schieber 48 und die Befestigungsstange 46 sind aus einem Metall erstellt, sodass diese vergleichsweise robust sind.

Der Schieber 48, der in Figur 4 ebenfalls der Schnittdarstellung entlang der Öffnungsrichtung 40 vergrößert und in Figur 5 perspektivisch dargestellt ist, ist in einer Aufnahme 50 eines im Wesentlichen quaderförmigen Kontaktbrückenträgers 52 eingesetzt, der aus einem Kunststoff gefertigt ist. Die Quaderform erstreckt sich entlang der Öffnungsrichtung 40, und die beiden Stirnseiten in und entgegen der Öffnungsrichtung 40 sind offen, sodass der Kontaktbrückenträger 52 hohlzylindrisch ist. Dabei ist mittels einer der Stirnseiten die Aufnahme 50 bereitgestellt, in die der Schieber 48 in Öffnungsrichtung 40 eingesetzt ist. Durch die gegenüberliegende Stirnseite ragt eine Rückstellfeder 54, die an der Kontaktbrücke 32 und einem Halter 55 abgestützt ist. Der Halter 56 ist mittels des Gehäuses 14 gebildet, sodass die Rückstellfeder 54 an dem Gehäuse 14 abgestützt ist.

An dem Kontaktbrückenträger 52 ist die Kontaktbrücke 32 gelagert. Hierfür weist der Kontaktbrückenträger 52, nämlich gegenüberliegende Längsseiten, zueinander deckungsgleiche Führungsschlitze 56 auf, durch die die Kontaktbrücke 32 geführt ist, sodass diese beidseitig des Kontaktbrückenträgers 52, also senkrecht zur Öffnungsrichtung 40, jeweils einen Überstand 58 aufweist. Einer der Überstände 58 weist dabei den Bewegkontakt 36 und der andere den weiteren Bewegkontakt 38 auf. Aufgrund der Führungsschlitz ist es dabei möglich, die Kontaktbrücke 32 in und entgegen der Öffnungsrichtung 40 bezüglich des Kontaktbrückenträger 52 zu bewegen, dessen Position beispielsweise mittels des Antriebs 42 vorgegeben ist, zumindest wenn der Schieber 48 und die Kontaktbrücke 20 starr aneinander befestigt sind.

Der Schieber 48, nämlich der in den Kontaktbrückenträger 52 eingesteckte Teil, und der Kontaktbrückenträger 52 weisen jeweils eine Öffnung 60 auf, die deckungsgleich zueinander angeordnet werden können, wie in den Figuren 4 und 5 dargestellt. Zur starren Kopplung wird durch die beiden Öffnungen 60 ein Stab geführt. Somit wird mittels des Schiebers 48 stets ebenfalls der Kontaktbrückenträger 52 bewegt. Es ist jedoch auch möglich, den Stab zu entfernen. Somit ist mittels der Schiebers 48 lediglich ein Bewegen des Kontaktbrückenträgers 52 in Öffnungsrichtung 40 möglich. In die entgegengesetzte Richtung hingegen ist es nicht möglich, mittels der Schiebers 48 eine Kraft auf den Kontaktbrückenträger 52 auszuüben. In diesem Fall wird der Schieber 48 teilweise aus der Aufnahme 50 herausgezogen, sodass die Öffnungen 60 nicht mehr deckungsgleich zueinander sind. Jedoch bleibt der Schieber 48 stets endseitig in der Aufnahme 50 liegen, weswegen der Kontaktbrückenträger 52 an dem Schieber 48 geführt wird.

Sofern folglich der Stab nicht eingesetzt ist, ist das Schaltgerät 12 derart ausgebildet, dass mittels des elektromechanischen Antriebs 42 lediglich eine Kraft in Öffnungsrichtung 40 auf die Kontaktebrücke 32 ausgeübt werden kann. Zur Reduzierung von Kosten ist dabei der elektromechanische Antrieb 42 ebenfalls lediglich derart ausgebildet, dass mittels dessen der Anker 44 lediglich in Öffnungsrichtung 40 bewegt werden kann, weswegen somit der elektromechanische Antrieb 42 derart ausgebildet ist, dass mittels dessen lediglich eine Kraft in der Öffnungsrichtung 40 auf die Kontaktbrücke 32 ausgeübt werden kann.

Zusammenfassend ist somit der elektromechanische Antrieb 42 an dem Schieber 48 angebunden, und der Schieber 48 und der Kontaktbrückenträger 52 sind in der Öffnungsrichtung 40 ineinandergesteckt. Hierbei sind der Schiebern 48 und der Kontaktbrückenträger 52 lediglich lose ineinandergesteckt, wenn der Stab entfernt ist. Wenn diese jedoch in die dann zueinander deckungsgleich angeordneten Öffnungen 60 eingeführt ist, sind dieses starr aneinander befestigt. Dabei ist stets der Antrieb 42 an der Kontaktbrücke 32 angebunden, die mittels der Rückstellfeder 54 entgegen der Öffnungsrichtung 40 mittels einer Federkraft beaufschlagt ist. Auch ist die Kontaktbrücke 32 an dem in Öffnungsrichtung 40 beweglich gelagerten Kontaktbrückenträger 52 in Öffnungsrichtung 40 beweglich gelagert. Hierbei ist der elektromechanische Antrieb 42 an dem Kontaktbrückenträger 52 angebunden.

Wenn der Antrieb 42 nicht betrieben ist, also nicht bestromt wird, wird aufgrund der Rückstellfeder 54 die Kontaktbrücke 32 bis zu den Anschlägen der Führungsschlitze 56 gebracht, sodass eine Krafteinwirkung auf den Kontaktbrückenträger 52 und daher auch auf den Schieber 48 erfolgt. Somit wird aufgrund der Federkraft die Kontaktbrücke 32 und der Anker 44 bewegt, nämlich entgegen der Öffnungsrichtung 40. Dies erfolgt solange, bis in die Bewegkontakte 36, 38 an den Festkontakten 28, 30 anliegen. Dies ist dabei unabhängig davon, ob in die Öffnungen 60 der entsprechende Stab eingesetzt ist. Sofern der Stab vorhanden ist, ist es auch möglich, den Kontaktbrückenträger 52 und daher auch die Kontaktbrücke 32 mittels des Antriebs 42 entgegen der Öffnungsrichtung 40 zu bewegen. In diesem Fall wird mittels des Ankers 44 der Verbund aus dem Schieber 48 und dem Kontaktbrückenträger 52 entgegen der Öffnungsrichtung 40 bewegt. Die Bewegung der Kontaktbrücke 32 erfolgt dabei beispielsweise ebenfalls mittels der Rückstellfeder 54 oder lediglich mittels des Antriebs 42.

Zum Öffnen des mechanischen Schalters 22 wird der Anker 44 in Öffnungsstellung 40 bewegt, sodass auch der Schieber 48 und der Kontaktbrückenträger 52 in Öffnungsrichtung 40 bewegt wird. Mittels des Kontaktbrückenträgers 52 wird die Kontaktbrücke 32 mitgenommen, sodass diese ebenfalls in Öffnungsrichtung 40 bewegt wird, wobei der Rückstellfeder 54 komprimiert wird. Somit erfolgt das Öffnen des mechanischen Schalters 22 lediglich mittels der mittels des Antriebs 42 aufgebrachten Kraft entgegen der mittels der Rückstellfeder 54 bereitgestellten Federkraft. In dem in den Figuren 4 und 5 dargestellten Beispiel wird mittels der Rückstellfeder 54 und der beweglichen Lagerung der Kontaktbrücke 32 an dem Kontaktbrückenträger 52 ein Abbrand der Bewegkontakte 36, 38 und der Festkontakte 28, 30 kompensiert, der von einem sich zwischen diesen ausgebildeten Lichtbogen hervorgerufen wird.

In Figur 6 ist in einer Schnittdarstellung entlang der Öffnungsrichtung 40 eine Weiterbildung des Kontaktbrückenträgers 52 dargestellt. Der Schieber 48 ist gleich belassen, ebenso wie die Kontaktbrücke 32 mit den beiden Überständen 58. Auch ist weiterhin die Kontaktbrücke 32 in den Führungsschlitzen 56 beweglich gelagert. Jedoch ist nunmehr die dem Schieber 48 gegenüberliegende Stirnseite des Kontaktbrückenträgers 52 verschlossen, und die Rückstellfeder 54 ist außenseitig direkt an dem Kontaktbrückenträger 52 abgestützt.

Zur Vorspannung der Kontaktbrücke 32 ist diese an dem Kontaktbrückenträger 52 mittels einer Kontaktdruckfeder 62 abgestützt. Diese ist innerhalb des Kontaktbrückenträgers 52 zwischen der Kontaktbrücke 32 und der dem Schieber 48 gegenüberliegenden Stirnseite angeordnet und erstreckt sich in Öffnungsrichtung 40. Somit erfolgt bei dieser Ausgestaltung eine Aufteilung der mittels der Federn aufzubringenden Kräfte. Die Kontaktdruckfeder 62 dient dabei vorwiegend der Kompensation des Abbrands der Bewegkontakte 36, 38 und Festkontakte 28, 30, wohingegen die Rückstellfeder 54 dem Schließen des mechanischen Schalter 22 dient.

Falls mittels der Gleichspannungsquelle 4 eine vergleichsweise hohe elektrische Spannung bereitgestellt wird, ist es möglich, dass sich beim Öffnen des mechanischen Schalters 22 zwischen dem Bewegkontakt 36 und dem Festkontakt 28 sowie zwischen dem weiteren Bewegkontakt 38 und dem einem weiteren Festkontakt 30 jeweils ein Lichtbogen ausbildet, sodass auch weiterhin ein elektrischer Stromfluss zwischen den Geräteanschlüssen 18 besteht. Die Lichtbögen verlaufen dabei im Wesentlichen parallel zur Öffnungsrichtung 40, und um diese bildet sich somit ein Magnetfeld aus. Diese werden mittels zweier parallel zur Öffnungsrichtung 40 orientierter Flussleitblechen 64 geformt. Die Flussleitbleche 64 bestehender aus einem ferromagnetischen Material, und zwischen ist der vollständige Brückenkörper 34 und daher auch die beiden Bewegkontakte 36, 38 angeordnet, wie in Figur 7 perspektivisch ausschnittsweise gezeigt. Die Flussleitbleche 64 sind an dem Kontaktbrückenträger 52 befestigt, und werden somit mittels dessen mit bewegt. Aufgrund der Flussleitblechen 64 ist sichergestellt, dass die sich um die beiden Lichtbögen ausbildenden Magnetfelder miteinander verschmelzen, sodass mittels dessen die beiden Lichtbögen umgeben sind. Somit ist die aufgrund des Magnetfelds auf die jeweiligen Lichtbogen wirkende Lorentzkraft verstärkt, und diese ist in Richtung einer jeweils zugeordneten Löschkammer 66 gerichtet, die sich an die Überstände 58 anschließen, sodass die Kontaktbrücke 32 zwischen den beiden Löschkammern 66 angeordnet ist.

Jede Löschkammer 66 weist mehrere parallel zur Öffnungsrichtung 40 übereinandergestapelte Löschbleche 68 aufweist. Sofern der jeweiligen Lichtbogen in die Löschkammer 66 eintritt, wird dieser mittels der Löschbleche 68 auseinandergezogen, sodass eine Länge vergrößert ist. Auch erfolgt zum Teil eine Aufteilung mittels der Löschbleche 68. Dies führt dazu, dass die zum Aufrechterhalten des jeweiligen Lichtbogens erforderliche elektrische Spannung ansteigt. Sobald diese die zwischen den Geräteanschlüssen 18 anliegende elektrische Spannung übersteigt, bricht dieser Lichtbogen zusammen, weswegen anschließend auch der verbleibende Lichtbogen zusammenbricht. Infolgedessen ist der elektrische Stromfluss über das Schaltgeräte 12 unterbrochen.

Um die Bewegung der Lichtbögen in die jeweiligen Löschkammern 66 zu beschleunigen, weist jede Löschkammer 66 zwei parallel zu den Flussleitblechen 64 Blasbleche 70 auf, zwischen den die jeweiligen Löschbleche 68 angeordnet sind. Zudem weist jede Löschkammer 66 einen Blasmagneten 72 auf, der in dem dargestellten Beispiel entgegen der Öffnungsrichtung 40 oberhalb des jeweiligen Anschlusses 24 angeordnet ist. Mittels dieser und der Blasbleche 70 wird ein zwischen den Löschblechen 68 verlaufendes Magnetfeld erstellt, sodass die Bewegung des Lichtbogens in der Löschkammer 66 beschleunigt ist, was das Erlöschen beschleunigt.

In Figur 9 ist ein Schnittdarstellung der Antrieb 42 dargestellt. Dieser weist den parallel zur Öffnungsrichtung 40 zwischen zwei Anschlägen 74 beweglich gelagerten Anker 44 auf, dessen gegenüberliegende Seiten parallel zur Öffnungsrichtung 40 jeweils mehrere übereinandergestapelte ringförmiger Plättchen 76 aufweist. Dazwischen ist ein zylindrischer Permanentmagnet 78 angeordnet. Sofern die beiden Anschlägen 74 sind aus unterschiedlichen Materialien erstellt, und weisen somit unterschiedliche magnetische Eigenschaften aus. Hierbei ist der bezüglich des Ankers 44 entgegen der Öffnungsrichtung 40 versetzte Anschlag 74 aus einem para- oder diamagnetischen Kunststoff und der andere aus einem ferromagnetischen Material erstellt. Somit ist der Anker 44 an der Kontaktbrücke 32 angebunden und zwischen den beiden Anschlägen 74 beweglich gelagert, die aus Materialien mit unterschiedlichen magnetischen Eigenschaften gefertigt sind.

Der Antrieb 42 umfasst ferner zwei elektrische Spulen 80, die zueinander baugleich sind. Die beiden elektrischen Spulen 80 sind konzentrisch zueinander sowie in Öffnungsrichtung 40 zueinander versetzt. Zwischen den beiden elektrischen Spulen 80 ist dabei ein ringförmiges Kurzschlussblech 82 angeordnet, das konzentrisch mit den elektrischen Spulen 80 angeordnet ist. Der Antriebs 42 ist somit als Moving Magnet Aktuator ausgebildet.

Wenn die elektrischen Spulen 80 nicht bestromt werden, wirkt auf den Anker 44 die mittels der Rückstellfeder 54 über die Kontaktbrücke 32, den Kontaktbrückenträger 52, den Schieber 48 und die Betätigungsstange 46 aufgebrachte Federkraft, die entgegengesetzt zur Öffnungsrichtung 40 gerichtet ist. Dabei wird der Permanentmagnet 78 im Bereich des Kurzschlussblechs 82 aufgrund des Kurzschlusses der magnetischen Feldlinien und der zwischen dem Permanentmagnet 78 und dem in Öffnungsstellung 40 versetzten Anschlag 74 wirkenden Magnetfelder gehalten, was eine weitere Bewegung des Ankers 44 unterbindet.

Sobald die elektrischen Spulen 80 in der gleichen Richtung bestromt werden, wird ein vergleichsweise starkes Magnetfeld erstellt, das mit dem mittels des Permanentmagneten 78 bereitgestellten Magnetfelds wechselwirkt, was zu einer Bewegung des Ankers 44 in Öffnungsrichtung 40 führt. Dies führt zu einer Kompression der Rückstellfeder 54, weswegen die entgegen der Öffnungsrichtung 40 mittels der Rückstellfeder 54 auf die Kontaktbrücke 32 ausgeübte Kraft ansteigt. Jedoch nimmt auch die Anziehungskraft zwischen dem Anker 44 und dem ferromagnetischen Anschlag 74 zu, was den Anstieg der Federkraft kompensiert. Somit ist ein vergleichsweise schnelles Bewegen des Ankers 44 möglich, und das Schaltgerät 12 ist derart ausgebildet, dass aufgrund der magnetischen Wechselwirkung des Ankers 44 mit den Anschlägen 74 die entgegen der Federkraft wirkende Kompensationskraft auf die Kontaktbrücke 32 wirkt.

Die Erfindung ist nicht auf die vorstehend beschriebenen Ausführungsbeispiele beschränkt. Vielmehr können auch andere Varianten der Erfindung von dem Fachmann hieraus abgeleitet werden, ohne den Gegenstand der Erfindung zu verlassen. Insbesondere sind ferner alle im Zusammenhang mit den einzelnen Ausführungsbeispielen beschriebene Einzelmerkmale auch auf andere Weise miteinander kombinierbar, ohne den Gegenstand der Erfindung zu verlassen.

### Bezugszeichenliste

- 2: Gleichspannungskreis
- 4: Gleichspannungsquelle
- 6: Pol
- 8: Last
- 10: Schutzschalters
- 12: Schaltgerät
- 14: Gehäuse
- 16: Gehäusehälfte
- 18: Geräteanschluss
- 20: Montageöffnung
- 22: mechanischer Schalter
- 24: Anschluss
- 26: Anschlusskörper
- 28: Festkontakt
- 30: weiterer Festkontakt
- 32: Kontaktbrücke
- 34: Brückenkörper
- 36: Bewegkontakt
- 38: weiterer Bewegkontakt
- 40: Öffnungsrichtung
- 42: elektromechanischer Antrieb
- 44: Anker
- 46: Befestigungsstange
- 48: Schieber
- 50: Aufnahme
- 52: Kontaktbrückenträger
- 54: Rückstellfeder
- 55: Halter
- 56: Führungsschlitz
- 58: Überstand
- 60: Öffnung
- 62: Kontaktdruckfeder
- 64: Flussleitblech
- 66: Löschkammer
- 68: Löschblech
- 70: Blasblech
- 72: Blasmagnet
- 74: Anschlag
- 76: Plättchen
- 78: Permanentmagnet
- 80: elektrische Spule
- 82: Kursschlussblech

## Patentansprüche

1. Schaltgerät (12) mit einem Gehäuse (14), in dem ein mechanischer Schalter (22) angeordnet ist, der eine in eine Öffnungsrichtung (40) beweglich gelagerte Kontaktbrücke (32) mit einem Bewegkontakt (36) und einen Anschluss (24) mit einem Festkontakt (28) aufweist, und der derart ausgebildet ist, dass bei einer Bewegung der Kontaktbrücke (32) in Öffnungsrichtung (40) der Bewegkontakt (36) von dem Festkontakt (28) beabstandet und bei einer Bewegung der Kontaktbrücke (32) entgegen der Öffnungsrichtung (40) dem Festkontakt (28) angenähert wird, und mit einem elektromechanischem Antrieb (42), der an der Kontaktbrücke (32) angebunden ist, und mit einer Rückstellfeder (54), mittels derer die Kontaktbrücke (32) entgegen der Öffnungsrichtung (40) mit einer Federkraft beaufschlagt ist.

2. Schaltgerät (12) nach Anspruch 1,
**dadurch gekennzeichnet,**
**dass** die Rückstellfeder (54) an dem Gehäuse (14) abgestützt ist.

3. Schaltgerät (12) nach Anspruch 1 oder 2,
**dadurch gekennzeichnet,**
**dass** der elektromechanische Antrieb (42) derart ausgebildet ist, dass mittels dessen lediglich eine Kraft in Öffnungsrichtung (40) auf die Kontaktbrücke (32) ausgeübt werden kann.

4. Schaltgerät (12) nach einem der Ansprüche 1 bis 3,
**dadurch gekennzeichnet,**
**dass** die Kontaktbrücke (32) an einem in Öffnungsrichtung (40) beweglich gelagerten Kontaktbrückenträger (52) in Öffnungsrichtung (40) beweglich gelagert ist, wobei der elektromechanische Antrieb (42) an dem Kontaktbrückenträger (52) angebunden ist.

5. Schaltgerät (12) nach Anspruch 4,
**dadurch gekennzeichnet,**
**dass** die Rückstellfeder (54) an der Kontaktbrücke (32) abgestützt ist.

6. Schaltgerät (12) nach Anspruch 4,
**dadurch gekennzeichnet,**
**dass** die Rückstellfeder (54) an dem Kontaktbrückenträger (52) abgestützt ist, und dass die Kontaktbrücke (32) an dem Kontaktbrückenträger (52) mittels einer Kontaktdruckfeder (62) abgestützt ist.

7. Schaltgerät (12) nach einem der Ansprüche 4 bis 6,
**dadurch gekennzeichnet,**
**dass** der elektromechanische Antrieb (42) an einem Schieber (48) befestigt ist, wobei der Schieber (48) und der Kontaktbrückenträger (52) in Öffnungsrichtung (40) ineinandergesteckt sind.

8. Schaltgerät (12) nach Anspruch 7,
**dadurch gekennzeichnet,**
**dass** der Schieber (48) und der Kontaktbrückenträger (52) lose ineinandergesteckt sind.

9. Schaltgerät (12) nach einem der Ansprüche 4 bis 8,
**dadurch gekennzeichnet,**
**dass** die Kontaktbrücke (32) senkrecht zu der Öffnungsrichtung (40) beidseitig einen Überstand (58) über den Kontaktbrückenträger (52) aufweist, wobei einer der Überstände (58) den Bewegkontakt (36) und der andere Überstand (58) einen weiteren Bewegkontakt (38) aufweist, dem ein weiterer Festkontakt (30) zugeordnet ist, und wobei an dem Kontaktbrückenträger (52) zwei parallel zur Öffnungsrichtung (40) orientierte Flussleitbleche (64) befestigt sind, zwischen denen die Bewegkontakte (36, 38) angeordnet sind.

10. Schaltgerät (12) nach einem der Ansprüche 1 bis 9,
**dadurch gekennzeichnet,**
**dass** der elektromechanische Antrieb (42) eine elektrische Spule (80) und einen Anker (44) umfasst, der an der Kontaktbrücke (32) angebunden und zwischen zwei Anschlägen (74) beweglich gelagert ist, wobei die beiden Anschläge (74) aus Materialien mit unterschiedlichen magnetischen Eigenschaften gefertigt sind.

11. Schaltgerät (12) nach Anspruch 10,
**dadurch gekennzeichnet,**
**dass** das Schaltgerät (12) derart ausgebildet ist, dass aufgrund einer magnetischen Wechselwirkung des Ankers (44) mit den Anschlägen (74) eine entgegen der Federkraft wirkende Kompensationskraft auf die Kontaktbrücke (32) wirkt.
